# EUROPÄISCHE PATENTSCHRIFT

(11) **EP 3 042 994 B1**
(45) Veröffentlichungstag und Bekanntmachung des Hinweises auf die Patenterteilung: **04.01.2017**
(21) Anmeldenummer: 15152232.3
(22) Anmeldetag: 23.01.2015
(51) Int. Cl.: E01C 11/22, A61H 3/06

(54) **Trennstein zur Abtrennung eines Gehweges von einem Radweg**
Partition stone for separating a pedestrian path from a cycle path
Pierre de séparation d'une voie piétonne et d'une voie cyclable

(30) Priorität: 12.01.2015 DE 102015100363
(43) Veröffentlichungstag der Anmeldung: 13.07.2016
(73) Patentinhaber: Profilbeton GmbH, 34582 Borken (DE)
(72) Erfinder: Hasch, Carsten, 34582 Borken (DE)
(74) Vertreter: Dantz, Jan Henning

(56) Entgegenhaltungen:
- EP-A2- 1 903 146
- DE-A1-102007 026 346
- DE-U1-202012 100 330

## Beschreibung

Die vorliegende Erfindung betrifft einen Trennstein zur Abtrennung eines Gehweges von einem Radweg gemäß dem Oberbegriff des Patentanspruchs 1, siehe z.B. das Dokument DE 20 2012 100330 U1.

Die DE 10 2007 026 346 offenbart einen Formstein zur Abgrenzung eines Gehweges von einem Radweg, bei dem eine oberseitige Nutzfläche ein Höhenprofil aufweist. Das Maximum des Höhenprofils weist eine Höhe von 2 bis 4 cm auf und ist außermittig angeordnet. Ein solches Höhenprofil kann zwar eine optisch erkennbare Begrenzung zwischen einem Gehweg und einem Radweg bereitstellen, besitzt allerdings das Problem, dass Fußgänger an stufenförmigen Erhebungen stolpern können. Zudem kann ein ungeübter Radfahrer bei einer zu starken Schrägstellung der Fahrfläche Probleme bekommen. Zudem sind die dort offenbarten Profilierungen für Blinde wenig hilfreich, da sich Informationen zur Position des Rad- und Gehweges nur schlecht erfassen lassen.

Es ist daher Aufgabe der vorliegenden Erfindung, einen Trennstein zur Abtrennung eines Gehweges von einem Radweg zu schaffen, der die oben genannten Nachteile vermeidet und sowohl für Fußgänger, Radfahrer als auch Blinde eine optimierte Oberflächengestaltung besitzt.

Diese Aufgabe wird mit einem Trennstein mit den Merkmalen des Anspruches 1 gelöst. Vorteilhafte Ausgestaltungen sind in den Unteransprüchen offenbart.

Der erfindungsgemäße Trennstein umfasst eine Oberfläche, die benachbart zu der ersten Längskante an dem Gehweg einen ersten Bereich mit ersten Profilierungen und benachbart zu der zweiten Längskante benachbart zu dem Radweg einen zweiten Bereich mit zweiten Profilierungen aufweist, die von den ersten Profilierungen abweichend ausgebildet sind, wobei die erste und/oder zweite Profilierung parallel zur Längsrichtung verlaufende Rippen und/ oder Noppen umfasst, wobei die Rippen und/oder Noppen eine asymmetrische Querschnittskontur aufweisen und auf einer Seite eine flache Anlaufschräge und auf der gegenüberliegenden Seite einen steileren Wandabschnitt aufweisen. Durch die Anordnung von unterschiedlichen Profilierungen in Längsrichtung des Trennsteines können Blinde über das Ertasten der Gestaltung der Profilierung zunächst feststellen, auf welcher Seite der Radweg und der Gehweg vorgesehen sind. Zudem kann ein Ertasten in Längsrichtung als Richtungshilfe dienen. Die Profilierungen sind dabei auch optisch für den Fußgänger oder Radfahrer erkennbar, so dass ein Einhalten der Trennung für den jeweiligen Verkehrsteilnehmer erleichtert wird.

Die erste und/oder zweite Profilierung umfasste dabei parallel zur Längsrichtung verlaufende Rippen und/oder Noppen. Die Rippen und/oder Noppen besitzen dabei eine asymmetrische Querschnittskontur, bei der auf einer Seite eine flache Anlaufschräge und auf der gegenüberliegenden Seite ein steilerer Wandabschnitt vorgesehen ist, so dass für sehbehinderte Menschen ein einfaches Tasten der Richtung ermöglicht wird.

Die flachere Anlaufschräge besitzt vorzugsweise eine Breite die mindestens dreimal, insbesondere fünfmal so breit ist wie die Breite des steileren Wandabschnittes. Dadurch kann ein Blinder mit dem Blindenstock deutlich feststellen, ob bei einer horizontalen Bewegung ein höherer Widerstand durch den steileren Wandabschnitt oder ein geringerer Widerstand durch die flache Anlaufschräge vorhanden ist. Dies ermöglicht auf einfache Weise eine Richtungsbestimmung und vermeidet, dass eine blinde Person versehentlich auf den Radweg gelangt.

Vorzugsweise ist die Höhe der Profilierungen zwischen 0,2 cm bis 1,5 cm, insbesondere 0,4 cm bis 1 cm. Dadurch ist gewährleistet, dass die Profilierungen keine Stolperfalle bilden und eine Gefahr für Fußgänger oder Radfahrer darstellen. Auf der anderen Seite ist die Höhe der Profilierungen ausreichend, um von blinden Menschen erfasst zu werden.

Vorzugsweise sind die Rippen auf dem ersten, zu dem Gehweg benachbarten Bereich vorgesehen, und die flache Anlaufschräge jeder Rippe ist auf der dem Radweg zugewandten Seite vorgesehen. Dadurch kann beim Bewegen eines Blindenstockes in horizontale Richtung festgestellt werden, dass eine Bewegung zu dem Radweg zu einem höheren Widerstand an den steileren Wandabschnitten führt, so dass eine Richtungsinformation ertastbar ist, die intuitiv gedeutet werden kann.

In einer weiteren Ausgestaltung der Erfindung weisen die ersten und/oder zweiten Profilierungen eine Vielzahl von nach oben hervorstehenden Noppen auf. Die Noppen besitzen dabei vorzugsweise die Form eines Pyramidenstumpfes, wobei jeder Pyramidenstumpf asymmetrisch ausgebildet ist und eine Spitze des Pyramidenstumpfes außermittig angeordnet ist.

Hierfür weist der Pyramidenstumpf eine flache Anlaufseite und eine steilere Anlaufseite auf, wobei die flachere Anlaufseite der zweiten Längskante und die steilere Anlaufseite der ersten Längskante zugewandt ist. Auch an den Pyramidenstümpfen kann somit festgestellt werden, ob ein höherer Widerstand an der steileren Anlaufseite oder ein geringerer Widerstand an der flachen Anlaufseite vorhanden ist, wenn ein Blindenstock über die Pyramidenstümpfe bewegt wird. Diese Information ist hilfreich, um Rad- und Gehweg voneinander trennen zu können.

Vorzugsweise sind jeweils zwei bis fünf Rippen oder Reihen in Längsrichtung mit Noppen als Profilierung vorgesehen, so dass der Trennstein eine ausreichende Breite besitzt, um optisch ausreichend wahrgenommen zu werden und genügend Informationen auf der Oberseite des Trennsteins über einen Blindenstock erfassbar sind.

In einer bevorzugten Ausgestaltung ist der Trennstein nicht quaderförmig ausgebildet, was zwar möglich wäre, allerdings an Kurven problematisch ist, sondern besitzt eine erste Stirnseite mit einer konkaven Wölbung und eine gegenüberliegende Stirnseite mit einer konvexen Wölbung. Dadurch können benachbarte Stirnseiten der Trennsteine im Wesentlichen formschlüssig in unterschiedlichen Winkelpositionen zusammengesteckt werden, so dass der Trennstein sowohl in gerader Ausrichtung als auch winkelförmig zum Auslegen von Kurven aneinandergefügt werden kann, ohne dass Spalte zwischen den Trennsteinen entstehen.

Vorzugsweise sind die ersten und zweiten Profilierungen auf einer im Wesentlichen ebenen horizontalen Basisfläche angeordnet. Die Anordnung der Profilierungen auf einer im Wesentlichen ebenen horizontalen Basisfläche besitzt den Vorteil, dass der Trennstein weder für den Fußgänger eine Stolperfalle noch für den Radfahrer ein unerwartetes Hindernis bildet, selbst wenn Fußgänger oder Radfahrer den Trennstein betreten oder befahren sollten.

Alternativ ist es möglich, dass der erste Bereich ausgehend von der ersten Längskante und der zweite Bereich ausgehend von der zweiten Längskante zu einem Übergang zwischen dem ersten Bereich und im zweiten Bereich hin ansteigend ausgebildet sind. Der Übergang kann dabei etwa mittig zwischen den Längskanten angeordnet sein, vorzugsweise in einem Bereich, der zwischen 35% und 65%, insbesondere 40% bis 60% der Breite von einer der Längskanten beabstandet ist.

Die Erfindung wird nachfolgend anhand eines Ausführungsbeispiels mit Bezug auf die beigefügten Zeichnungen näher erläutert. Es zeigen:
- Figur 1: eine Draufsicht auf einen erfindungsgemäßen Trennstein;
- Figur 2: eine Seitenansicht auf den Trennstein der Figur 1;
- Figur 3: eine Detailansicht einer Noppe des Trennsteins der Figur 1, und
- Figur 4: eine perspektivische Ansicht eines erfindungsgemäßen Trennsteins.
- Figur 5A und 5B: zwei Ansichten eines weiteren Ausführungsbeispieles eines erfindungsgemäßen Trennsteines.

Ein Trennstein 1 umfasst eine erste Längskante 2, die benachbart zu einem Gehweg, und eine zweite Längskante 3, die benachbart zu einem Radweg verlegt werden kann. Der Trennstein 1 kann aus einem stabilen Material, insbesondere Beton, Naturstein oder aus anderen Gussmaterialien, hergestellt sein. Auch elastische Materialien, wie Kautschuk oder Kunststoffe, können in diesem Sinne als "Trennstein" eingesetzt werden.

Der Trennstein 1 weist eine Oberfläche 4 auf, die in zwei Bereiche aufgeteilt ist. Ein erster Bereich 5 ist benachbart zu der ersten Längskante 2 an dem Gehweg angeordnet. Ein zweiter Bereich 6 ist benachbart zu der Längskante 3 und dem Radweg angeordnet. Die Bereiche 5 und 6 besitzen etwa die gleiche Größe, auch wenn eine unterschiedliche Breite der beiden Bereiche 5 und 6 möglich ist.

Auf dem ersten Bereich 5 sind Profilierungen in Form von Rippen 7 vorgesehen, die parallel zur ersten Längskante 2 verlaufen. Auf dem zweiten Bereich 6 sind als Profilierungen Noppen 11 vorgesehen, die die Form eines Pyramidenstumpfes besitzen und in drei Reihen in Längsrichtung auf dem zweiten Bereich 6 vorgesehen sind.

Jede Rippe 7 besitzt eine asymmetrische Querschnittskontur, wie dies insbesondere in Figur 2 gezeigt ist. Hierbei ist auf einer Seite jeder Rippe 7 eine flache Anlaufschräge 8 und auf der gegenüberliegenden Seite ein steilerer Wandabschnitt 9 vorgesehen. Die flache Anlaufschräge 8 besitzt dabei eine größere Breite als der steilere Wandabschnitt, insbesondere dreimal so breit, vorzugsweise mindestens fünfmal so breit. Der Winkel der flachen Anlaufschräge 8 zur Horizontalen liegt beispielsweise in einem Bereich zwischen 10° und 40°, insbesondere 15° bis 30°. Der Winkel der steileren Anlaufschräge zur Horizontalen liegt in einem Bereich über 45°, insbesondere zwischen 60° und 90°. Jede Rippe 7 weist ferner einen horizontalen ebenen oberen Abschnitt 10 auf, der vermeidet, dass die Rippen 7 scharfe Kanten aufweisen. Es ist auch möglich, den oberen Abschnitt 10 leicht gerundet auszubilden. Die Hohe der Rippen 7 liegt in einem Bereich zwischen 0,3 cm bis 1,5 cm, insbesondere 0,4 cm bis 1 cm, so dass die Rippen 7 keine Stolperfalle für Fußgänger ausbilden.

Auf dem zweiten Bereich 6 sind die Noppen 11 ebenfalls mit einer in einer Höhe zwischen 0,3 cm bis 1,5 cm, insbesondere 0,4 cm bis 1 cm, ausgebildet, wobei die Rippen 7 und die Noppen 11 im Wesentlichen die gleiche Höhe besitzen. Die Rippen 7 und Noppen 11 sind dabei auf einer im Wesentlichen ebenen Basisfläche angeordnet, so dass für Fußgänger und Radfahrer keine Gefährdung besteht.

Die Form der Noppen 11 ist in der Detailansicht in Figur 3 gezeigt. Jede Noppe 11 umfasst eine flachere Anlaufseite 12 und eine steilere Anlaufseite 13. Ferner sind zwei in Längsrichtung angeordnete schräge Seitenflächen 14 vorgesehen, wobei die Flächen 12, 13 und 14 zu einer horizontalen Spitze 15 führen. Die flache Anlaufseite 12 kann mindestens doppelt so breit sein wie die steilere Anlaufseite 13, um beim Überfahren mit einem Blindenstock einen klaren Unterschied zwischen der flachen Anlaufseite 12 und der steilen Anlaufseite 13 feststellen zu können.

Sowohl bei den Rippen 7 als auch bei den Noppen 11 ist die flache Anlaufschräge 8 bzw. die flache Anlaufseite 12 jeweils dem Radweg zugewandt, so dass beim Überfahren des Trennsteines von dem Radweg zu dem Gehweg nur ein geringer Widerstand vorhanden ist, was signalisiert, dass ein Übergehen in diese Richtung zulässig ist. Wird der Blindenstock hingegen in die gegenüberliegende Richtung bewegt, kann an den steileren Wandabschnitten 9 sowie den steileren Anlaufseiten 13 festgestellt werden, dass der Widerstand höher ist und ein Übergehen in diese Richtung nicht erwünscht ist. Im Übrigen kann die Anordnung in Reihen in Längsrichtung der Noppen 11 sowie die Ausrichtung der Rippen 7 dafür sorgen, dass ein Hinweis zur Laufrichtung auf der Oberseite des Trennsteines 1 vorhanden ist. Unabhängig, wo der Blindenstock auf den Trennstein 1 aufgesetzt und bewegt wird, können somit wertvolle Informationen für den blinden Fußgänger erhalten werden.

Jeder Trennstein 1 besitzt eine konkave Stirnseite 16 und auf der gegenüberliegenden Seite eine konvexe Stirnseite 17. Die Krümmung der Stirnseiten 16 und 17 sind im Wesentlichen gleich ausgebildet, so dass benachbarte Trennsteine 1 an den gekrümmten Stirnseiten 16 und 17 ineinandergesteckt werden können. Dies führt zu dem Vorteil, dass die Trennsteine 1 wahlweise in einer Linie gerade verlegt werden können, aber für Kurven auch ein gewisser Winkel zwischen benachbarten Trennsteinen 1 möglich ist, ohne dass große Spalte zwischen den Trennsteinen 1 bestehen. Der Radius der Wölbung an den Stirnseiten 16 und 17 kann beispielsweise in einem Bereich zwischen 10 cm und 30 cm liegen.

Alternativ ist es auch möglich, den Trennstein 1 quaderförmig auszubilden.

In dem dargestellten Ausführungsbeispiel sind jeweils drei Rippen 7 und drei Reihen von Noppen 11 in Längsrichtung vorgesehen. Es ist natürlich auch möglich, an der Oberseite 4 des Trennsteines 1 nur zwei Rippen 7 oder mehr als drei Rippen 7 vorzusehen. Ferner können auch weniger oder mehr als drei Reihen von Noppen 11 vorgesehen werden.

In den Figuren 5A und 5B ist ein weiteres Ausführungsbeispiel eines Trennsteines 1' gezeigt, wobei die gleichen Elemente des Trennsteines 1' mit den gleichen Bezugszeichen bei dem ersten Ausführungsbeispiel versehen sind. Der Trennstein 1' benachbart zu einer ersten Längskante 2 einen ersten Bereich 5, der mit Profilierungen in Form von Rippen 7 versehen ist. In dem dargestellten Ausführungsbeispiel sind vier Rippen 7 vorgesehen, die im Querschnitt asymmetrisch ausgebildet sind und eine flache Anlaufschräge 8 und an der gegenüberliegenden Seite einen steileren Wandabschnitt 9 aufweisen.

Ferner weist der Trennstein 1' eine zweite Längskante 3 auf, an der sich ein benachbarter zweiter Bereich 6 anschließt, an der Profilierungen in Form von Noppen 11 vorgesehen sind. Jede Noppe 11 besitzt die Form eines Pyramidenstumpfes, wobei der Pyramidenstumpf asymmetrisch ausgebildet ist, das heißt, eine horizontale Spitze 15 ist nicht mittig angeordnet, sondern versetzt zur Mitte des Trennsteines 1' hin. Dadurch ergeben sich flachere Anlaufseiten 12 auf der zur Längskante 3 gewandten Seite und steiler angeordnete Anlaufseiten 13, die zur Mitte des Trennsteines 1' gerichtet sind. Zwei Seitenflächen 14, die den Stirnseiten 16 und 17 des Trennsteines 1' zugewandt sind, können etwa dieselbe Neigung aufweisen.

Der Trennstein 1' weist bis zu der Ecke zwischen den Längskanten 2 und 3 zu den Bereichen 5 und 6 eine Höhe H zwischen 6cm und 10cm auf. Die Bereiche 5 und 6 sind in diesem Ausführungsbeispiel nicht auf einer ebenen horizontalen Basisfläche angeordnet, sondern steigen zu einem Übergang 20 zwischen dem ersten Bereich 5 und dem zweiten Bereich 6 hin leicht an, beispielsweise in einem Winkel zwischen 8° und 18°. An dem Übergang 20 zwischen dem ersten Bereich 5 und dem zweiten Bereich 6, kann die Höhe h in einem Bereich zwischen 8mm und 40mm, insbesondere 12-30mm liegen. Die Höhe h ist damit so gewählt, dass auch Radfahrer oder Fußgänger durch eine zu starke Steigung gefährdet werden.

Die Breite A des ersten Bereiches 5 und die Breite B des zweiten Bereiches 6 können gleich groß sein, in dem dargestellten Ausführungsbeispiel ist die Breite B etwas größer, beispielsweise 10% bis 30% größer, als die Breite A des ersten Bereiches.

### Bezugszeichenliste

- 1: Trennstein
- 2: Längskante
- 3: Längskante
- 4: Oberfläche
- 5: Bereich
- 6: Bereich
- 7: Rippe
- 8: Anlaufschräge
- 9: Wandabschnitt
- 11: Noppen
- 12: Anlaufseite
- 13: Anlaufseite
- 14: Seitenfläche
- 15: Spitze
- 16: Stirnseite
- 17: Stirnseite
- 20: Übergang

## Patentansprüche

1. Trennstein (1) zur Abtrennung eines Gehweges von einem Radweg, wobei im Benutzungszustand eine erste Längskante (2) an dem Gehweg und eine zweite Längskante (3) an dem Radweg angrenzt und im Wesentlichen zwischen den Längskanten (2, 3) eine Oberfläche (4) ausgebildet ist, die benachbart zu der ersten Längskante (2) einen ersten Bereich (5) mit ersten Profilierungen (7) und benachbart zu der zweiten Längskante (3) einen zweiten Bereich (6) mit zweiten Profilierungen (11) aufweist, die von den ersten Profilierungen (7) abweichend ausgebildet sind, wobei die erste und/oder zweite Profilierung parallel zur Längsrichtung verlaufende Rippen (7) und/ oder Noppen (11) umfasst, **dadurch gekennzeichnet, dass** die Rippen (7) und/oder Noppen (11) eine asymmetrische Querschnittskontur aufweisen und auf einer Seite eine flache Anlaufschräge (8) und auf der gegenüberliegenden Seite einen steileren Wandabschnitt (9) aufweisen.

2. Trennstein nach Anspruch 1, **dadurch gekennzeichnet, dass** die Höhe der Profilierungen (7, 11) zwischen 0,2 bis 1,5 cm, insbesondere 0,4 bis 1 cm, liegt.

3. Trennstein nach Anspruch 1 oder 2, **dadurch gekennzeichnet, dass** die flache Anlaufschräge (8) eine Breite besitzt, die mindestens dreimal, insbesondere mindestens fünfmal so breit ist wie die Breite des steileren Wandabschnittes (9).

4. Trennstein nach einem der Ansprüche 1 bis 3, **dadurch gekennzeichnet, dass** die Rippen (7) auf der zu dem ersten Gehweg benachbarten Bereich (5) vorgesehen sind und die flache Anlaufschräge (8) jeder Rippe (7) auf der dem Radweg zugewandten Seite vorgesehen ist.

5. Trennstein nach einem der Ansprüche 1 bis 4, **dadurch gekennzeichnet, dass** zwei bis sechs, insbesondere drei bis fünf Rippen (7) auf dem ersten Bereich (5) vorgesehen sind.

6. Trennstein nach einem der vorhergehenden Ansprüche, **dadurch gekennzeichnet, dass** die erste und/oder die zweite Profilierung eine Vielzahl von nach oben hervorstehenden Noppen (11) aufweist.

7. Trennstein nach Anspruch 6, **dadurch gekennzeichnet, dass** die Noppen (11) jeweils die Form eines Pyramidenstumpfes besitzen.

8. Trennstein nach Anspruch 7, **dadurch gekennzeichnet, dass** jeder Pyramidenstumpf asymmetrisch ausgebildet ist und eine Spitze (15) des Pyramidenstumpfes außermittig angeordnet ist.

9. Trennstein nach Anspruch 7 oder 8, **dadurch gekennzeichnet, dass** jeder Pyramidenstumpf eine flachere Anlaufseite (12) und eine steilere Anlaufseite (13) aufweist, wobei die flachere Anlaufseite (12) der zweiten Längskante (3) und die steilere Anlaufseite (13) der ersten Längskante (2) zugewandt ist.

10. Trennstein nach einem der Ansprüche 6 bis 9, **dadurch gekennzeichnet, dass** zwei bis sechs, insbesondere drei bis fünf Reihen in Längsrichtung mit Noppen (11) auf dem zweiten Bereich (6) vorgesehen sind.

11. Trennstein nach einem der vorhergehenden Ansprüche, **dadurch gekennzeichnet, dass** eine erste Stirnseite (16) des Trennsteins (1) konkav gewölbt und eine gegenüberliegende Stirnseite (17) des Trennsteins (1) konvex gewölbt ist und benachbarte Stirnseiten (16, 17) von Trennsteinen (1) im Wesentlichen formschlüssig in unterschiedlichen Winkelpositionen zusammensteckbar sind.

12. Trennstein nach einem der vorhergehenden Ansprüche, **dadurch gekennzeichnet, dass** die ersten und die zweiten Profilierungen (7, 11) auf einer im Wesentlichen ebenen horizontalen Basisfläche angeordnet sind.

13. Trennstein nach einem der vorhergehenden Ansprüche 1 bis 11, **dadurch gekennzeichnet, dass** der erste Bereich ausgehend von der ersten Längskante (3) und der zweite Bereich (6) ausgehend von der zweiten Längskante (3) zu einem Übergang (20) zwischen dem ersten Bereich (5) und im zweiten Bereich (6) hin ansteigend ausgebildet sind.

## Claims

1. A partition stone (1) for separating a pedestrian path from a cycle path, wherein in the state of use a first longitudinal edge (2) adjoins the pedestrian path and a second longitudinal edge (3) adjoins the cycle path, and a surface (4) is substantially formed between the longitudinal edges (2, 3), said surface having a first region (5) with first profiled portions (7) adjacent to the first longitudinal edge (2) and a second region (6) with second profiled portions (11) adjacent to the second longitudinal edge (3) which are formed to deviate from the first profiled portions (7), wherein the first and/or second profiled portion comprises ribs (7) and/or protuberances (11) extending in parallel to the longitudinal direction, **characterized in that** the ribs (7) and/or the protuberances (11) have an asymmetric cross-sectional contour and comprise a flat ramp surface (8) on one side and a steeper wall section (9) on the opposite side.

2. A partition stone according to claim 1, **characterized in that** the height of the profiled portions (7, 11) lies between 0.2 to 1.5 cm, especially 0.4 to 1 cm.

3. A partition stone according to claim 1 or 2, **characterized in that** the flat ramp surface (8) has a width which is at least three times as wide, especially at least five times as wide, as the width of the steeper wall section (9).

4. A partition stone according to one of the claims 1 to 3, **characterized in that** the ribs (7) are provided on the region (5) adjacent to the first pedestrian path, and the flat ramp surface (8) of each rib (7) is provided on the side facing the cycle path.

5. A partition stone according to one of the claims 1 to 4, **characterized in that** two to six, especially three to five, ribs (7) are provided on the first region (5).

6. A partition stone according to one of the preceding claims, **characterized in that** the first and/or second profiled portion comprises a plurality of upwardly protruding protuberances (11).

7. A partition stone according to claim 6, **characterized in that** the protuberances (11) each have the shape of a truncated pyramid.

8. A partition stone according to claim 7, **characterized in that** each truncated pyramid is formed asymmetrically and a tip (15) of the truncated pyramid is arranged off-centre.

9. A partition stone according to claim 7 or 8, **characterized in that** each truncated pyramid has a flatter ramp side (12) and a steeper ramp side (13), wherein the flatter ramp side (12) faces the second longitudinal edge (3) and the steeper ramp side (13) faces the first longitudinal edge (2).

10. A partition stone according to one of the claims 6 to 9, **characterized in that** two to six, especially three to five, rows are provided in the longitudinal direction with protuberances (11) on the second region (6).

11. A partition stone according to one of the preceding claims, **characterized in that** a first face end (16) of the partition stone (1) is shaped in a concave manner and an opposite face end (17) of the partition stone (1) is convexly curved, and adjacent face ends (16, 17) of partition stones (1) can be fitted together in a substantially interlocking manner in different angular positions.

12. A partition stone according to one of the preceding claims, **characterized in that** the first and the second profiled portions (7, 11) are arranged on a substantially flat horizontal base surface.

13. A partition stone according to one of the preceding claims 1 to 11, **characterized in that** the first region is formed to originate from the first longitudinal edge (3) and the second region (6) from the second longitudinal edge (3) in a rising manner to a transition point (20) between the first region (5) and the second region (6).

## Revendications

1. Pavé de démarcation (1) pour séparer une voie piétonne d'une voie cyclable, dans lequel, dans l'état d'utilisation, une première arête longitudinale (2) est contiguë à la voie piétonne et une deuxième arête longitudinale (3) à la voie cyclable et il se forme pour l'essentiel entre les arêtes longitudinales (2, 3) une surface (4) qui présente au voisinage de la première arête longitudinale (2) une première zone (5) avec des premiers profils (7) et au voisinage de la deuxième arête longitudinale (3) une deuxième zone (6) avec des deuxièmes profils (11) différents des premiers profils (7), les premiers et/ou deuxièmes profils comprenant des nervures (7) et/ou des boutons (11) orientés parallèlement au sens de la longueur, **caractérisé en ce que** les nervures (7) et/ou les boutons (11) ont un contour en section asymétrique et présentent sur un côté un biseau d'approche (8) de faible pente et du côté opposé une partie de paroi (9) plus pentue.

2. Pavé de démarcation selon la revendication 1, **caractérisé en ce que** la hauteur des profils (7, 11) est comprise entre 0,2 et 1,5 cm, en particulier entre 0,4 et 1 cm.

3. Pavé de démarcation selon la revendication 1 ou 2, **caractérisé en ce que** le biseau d'approche (8) de faible pente a une largeur égale à au moins trois fois, en particulier au moins cinq fois la largeur de la partie de paroi (9) plus pentue.

4. Pavé de démarcation selon l'une des revendications 1 à 3, **caractérisé en ce que** les nervures (7) sont prévues sur la zone (5) voisine de la voie piétonne et le biseau d'approche (8) de faible pente de chaque nervure (7) est prévu sur le côté tourné vers la voie cyclable.

5. Pavé de démarcation selon l'une des revendications 1 à 4, **caractérisé en ce qu'**entre deux et six, en particulier entre trois et cinq nervures (7) sont prévues dans la première zone (5).

6. Pavé de démarcation selon l'une des revendications précédentes, **caractérisé en ce que** les premiers et/ou deuxième profils comprennent un grand nombre de boutons (11) en saillie vers le haut.

7. Pavé de démarcation selon la revendication 6, **caractérisé en ce que** les boutons (11) ont chacun la forme d'une pyramide tronquée.

8. Pavé de démarcation selon la revendication 7, **caractérisé en ce que** chaque pyramide tronquée est asymétrique et un sommet (15) de la pyramide tronquée est excentré.

9. Pavé de démarcation selon la revendication 7 ou 8, **caractérisé en ce que** chaque pyramide tronquée présente une face d'approche moins pentue (12) et une face d'approche plus pentue (13), la face d'approche moins pentue (12) étant tournée vers la deuxième arête longitudinale (3) et la face d'approche plus pentue (13) vers la première arête longitudinale (2).

10. Pavé de démarcation selon l'une des revendications 6 à 9, **caractérisé en ce qu'**entre deux et six, en particulier trois à cinq rangées longitudinales de boutons (11) sont prévues dans la deuxième zone (6).

11. Pavé de démarcation selon l'une des revendications précédentes, **caractérisé en ce qu'**une première face frontale (16) du pavé de démarcation (1) est concave et une face frontale opposée (17) du pavé de démarcation (1) est convexe et des faces frontales (16, 17) voisines de pavés de démarcation (1) peuvent s'emboîter sensiblement en correspondance de forme sous différentes positions angulaires.

12. Pavé de démarcation selon l'une des revendications précédentes, caractérisé en ce les premiers et deuxièmes profils (7, 11) sont disposés sur une surface de base horizontale sensiblement plane.

13. Pavé de démarcation selon l'une des revendications 1 à 11, **caractérisé en ce que** la première zone, à partir de la première arête longitudinale (3), et la deuxième zone (6), à partir de la deuxième arête longitudinale (3), ont une forme ascendante jusqu'à une transition (20) entre la première zone (5) et la deuxième zone (6).
